# EUROPÄISCHE PATENTSCHRIFT

(11) **EP 0 006 453 B1**
(45) Veröffentlichungstag und Bekanntmachung des Hinweises auf die Patenterteilung: **03.06.1981**
(21) Anmeldenummer: 79101605.8
(22) Anmeldetag: 25.05.1979
(51) Int. Cl.: C22B 9/05, C21C 7/072, C22B 21/06

(54) **Verfahren zur Erhöhung der Lebensdauer von Gasspüllanzen mit porösen Spülköpfen aus Grafit und Inertisierungskäfig zur Durchführung des Verfahrens**
Process for increasing the lifetime of flush gas lances with porous lance heads made of graphite and inertion cage used therefor
Procédé pour l'augmentation de la durée de vie de cannes de barbotage de gaz à embouts poreux en graphite et cage d'inertisation pour la mise en oeuvre dudit procédé

(30) Priorität: 22.06.1978 DE 2827403
(43) Veröffentlichungstag der Anmeldung: 09.01.1980
(73) Patentinhaber: MESSER GRIESHEIM GMBH, D-60314 Frankfurt (DE)
(72) Erfinder: Bücker, Werner, Dr., D-4000 Düsseldorf 30 (DE)

## Beschreibung

Die Erfindung betrifft ein Verfahren und eine Vorrichtung zur Erhöhung der Lebensdauer von Gasspüllanzen mit porösen Spülköpfen aus Grafit für Nichteisen-Metallschmelzen. Hierbei ist vor allem an Aluminiumschmelzen gedacht, die mit Argon gespült werden.

Durch das Spülen der Metallschmelze mit einem Inertgas wird die Schmelze gereinigt, homogenisiert und entgast. Das Spülen ist die letzte Behandlungsstufe vor dem Vergiessen der Schmelze. Die Gasspüllanze wird manuell oder mechanisch in den Tiegel gesenkt und die Schmelze etwa 5-10 Min. lang mit einem Inertgas gespült. Durch die Spülbehandlung wird die Qualität der Gussstücke verbessert, indem diese lich ein dichtes Gefüge und Porenfreiheit erhalten und ausserdem ein gutes Formfüllungsvermögen erreicht wird.

Die Gasspüllanzen besitzen Spülköpfe aus porösen Materialien. Da die Lanzen den hohen Temperaturen der Metallschmelzen ausgesetzt werden, ist ihre Lebensdauer naturgemäss gering. Dies gilt auch für Gasspüllanzen mit Spülköpfen aus porösem Grafit, obwohl Grafit ein temperaturfester Werkstoff ist und auch das Lanzenrohr aus Grafit gefertigt werden kann. Die Haltbarkeit von Grafitlanzen ist aber dennoch gering, da der Grafit nach dem Einsatz in der Schmelze infolge des Luftsauerstoffs ausbrennt.

Der Erfindung liegt die Aufgabe zugrunde, die Haltbarkeit derartiger Grafitlanzen zu vergrössern, indem das Ausbrennen des Grafits nach dem Einsatz in der Schmelze verhindert wird.

Es wurde nun ein Verfahren zur Erhöhung der Lebensdauer von Gasspüllanzen mit porösen Spülköpfen aus Grafit für Nichteisen-Metallschmelzen gefunden, bei dem gemäss der Erfindung die Lanze unmittelbar nach dem Spülen in einem Inertisierungskäfig, der die aus Grafit bestehenden Teile der Lanze unter Ausbildung eines Spaltes umgibt, mit einem Inertgas solange durchströmt wird, bis die Zündtemperatur von Grafit unterschritten ist.

Als Inertgas zum Durchströmen der Lanze zwecks Kühlung wird Stickstoff bevorzugt. Der Inertisierungskäfig zur Durchführung des erfindungsgemässen Verfahrens besteht vorzugsweise aus zwei Halbschalen, die sich der Form der aus Grafit bestehenden Teile der Lanze unter Ausbildung eines engen Spaltes anpassen. Der Spalt soll dabei möglichst eng gehalten werden, da dann höhere Gasgeschwindigkeiten erreicht werden, wodurch sich die Lanze schneller abkühlt. Die Halbschalen können durch ein Scharnier gelenkig miteinander verbunden und im zusammengeklappten Zustand miteinander verriegelbar ausgeführt werden. Dies ermöglicht ein besonders schnelles Einlegen der Lanze in den Inertisierungskäfig nach dem Einsatz in der Schmelze. Bei einer vorteilhaften Ausführungsform der Erfindung wird der Inertisierungskäfig lösbar auf dem Flaschenwagen installiert, auf dem die Gasflasche mit dem Spülgas transportiert wird, so dass sich ein einheitliches Arbeitsgerät ergibt.

Ein Ausführungsbeispiel der Erfindung soll anhand der beigefügten Zeichnungen erläutert werden.

Es zeigen:
Fig. 1 einen Schnitt durch einen Spülkopf und einen Teil des angeschlossenen Lanzenrohres, umgeben von einem Inertisierungskäfig,
Fig. einen Schnitt entlang der Linie A-A in Fig.1,
Fig.3 die Lanze mit Inertisierungskäfig nach den Fig. 1 und 2 auf einem Flaschenwagen installiert.

Fig. 1 zeigt den Spülkopf 1 aus porösem Grafit einer Gasspüllanze. Der Spülkopf 1 ist auf dem Lanzenrohr 2 befestigt, welches vorzugsweise auch aus Grafit besteht. Erfindungsgemäss ist der Spülkopf 1 und das Lanzenrohr 2 von einem Inertisierungskäfig umgeben, der aus zwei Halbschalen 3, 4 besteht. Die Halbschalen 3, 4 sind durch ein Scharnier 5 gelenkig miteinander verbunden. An die Halbschale 3 ist ein Teller angeschweisst, der im geschlossenen Zustand den Boden des Käfigs darstellt. Die Halbschalen 3, 4 sind so geformt, dass sie im geschlossenen Zustand den Spülkopf 1 und das Lanzenrohr 2 unter Ausbildung eines engen Spaltes 6 umgeben und so den Inertisierungskäfig bilden. Fig. 2 zeigt die Vorrichtung im Querschnitt.

Fig. 3 zeigt die Vorrichtung nach den Fig. 1 und 2 mittels einer Schraubverbindung lösbar installiert auf einem Flaschenwagen 7. Auf dem Flaschenwagen 76 ist die Druckgasflasche 8 befestigt, die das Spülgas für die Metallschmelze, beispielsweise Argon, enthält. Ferner ist eine zweite Druckgasflasche 9 vorgesehen, die den Stickstoff für die Kühlung und Inertisierung der Lanze enthält.

Im Betrieb strömt das Argon aus der Flasche 8 über den Druckminderer mit Durchflussmesser 10, den Druckgasschlauch 11 und das Lanzenrohr 2 und den Spülkopf 1 in die Metallschmelze, beispielsweise Aluminium. Nach dem Einsatz der Gasspüllanze in der Schmelze wird diese schnell auf den Teller 12 gestellt und in die Halbschale 3 eingelegt. Dann wird die Halbschale 4 auf die Halbschale 3 geklappt und beide Halbschalen werden mittels des Riegels 132 fest miteinander verbunden.

Die Argonzufuhr wird nun unterbrochen und stattdessen die Stickstoffzufuhr zum Kühlen und Inertisieren freigegeben. Der Stickstoff strömt aus der Druckgasflasche 9 über den Druckminderer mit Durchflussmesser 14 und das T-Stück 15 in den Druckgasschlauch 11. Danach gelangt er aus dem Spülkopf 1 durch den engen Spalt 6 entlang des Lanzenrohres 2 nach aussen. Hierdurch wird der Zutritt von Luftsauerstoff zum Grafit und damit das Ausbrennen des Grafits verhindert. Gleichzeitig wird der Spülkopf 1 und das Lanzenrohr 2 durch die hohe Gasgeschwindikgeit im engen Spalt 6 schnell abgekühlt, so dass bald die Zündtemperatur von Grafit unterschritten wird. Dann wird die Inertgaszufuhr unterbrochen und die Lanze kann gefahrlos aus dem Inertisierungskäfig entnommen werden. Infolge der schnellen Abkühlung von Spülkopf 1 und Lanzenrohr 2 ist der Inertgasverbrauch gering.

## Patentansprüche

1. Verfahren zur Erhöhung der Lebensdauer von Gaspüllanzen mit porösen Spülköpfen aus Grafit für Nichteisen-Metallschmelzen, dadurch gekennzeichnet, dass die Lanze unmittelbar nach dem Spülen in einem Inertisierungskäfig, der die aus Grafit bestehenden Teile der Lanze unter Ausbildung eines Spaltes (6) umgibt, mit einem Inertgas solange durchströmt wird, bis die Zündtemperatur von Grafit unterschritten ist.

2. Verfahren nach Anspruch 1, dadurch gekennzeichnet, dass die Lanze von Stickstoff durchströmt wird.

3.lnertisierungskäfig zur Durchführung der Verfahren nach den Ansprüchen 1 oder 2, dadurch gekennzeichnet, das er aus zwei Halbschalen (3, 4) besteht, die sich der Form der aus Grafit bestehenden Teile der Lanze unter Ausbildung eines engen Spaltes (6) anpassen.

4. Inertisierungskäfig nach Anspruch 3, dadurch gekennzeichnet, dass die Halbschalen (3, 4) durch ein Scharnier (5) gelenkig miteinander verbunden und im zusammengeklappten Zustand miteinander verriegelbar (13) sind.

5. Inertisierungskäfig nach Anspruch 3 oder 4, dadurch gekennzeichnet, dass er auf einem Flaschenwagen (7) auf dem die Druckflasche (8) mit dem Spülgas transportiert wird, lösbar installiert ist.

## Claims

1. Method for increasing the life of gas scavenging lances with porous scavenging heads of graphite characterised thereby that directly after the scavenging, an inert gas is passed through the lance in an inertisation cage (6), which surrounds the parts of the lange consisting of graphite with the formation of a gap, until the temperature is decreased to below the ignition temperature of graphite.

2. Method according to claim 1, characterized thereby that nitrogen is passed through the lance.

3. Inertisation cage for performing the method according to the claims 1 or 2, characterised thereby that it consists of two half shells (3, 4), which are adapted to the shape of the parts of the lance consisting of graphite with the formation of a narrow gap (6).

4. Inertisation cage according to claim 3, characterized thereby that the half shells (3, 4) are linked together by means of a hinge (5) and in the condition when closed together can be locked (13) together.

5. Inertisation cage according to claim 3 or 4, characterized thereby that it is removably installed on a cylinder transporter (7) on which the gas cylinder (8) with the scavenging gas is transported.

## Revendications

1. Procédé pour augmenter la durée de vie de lances d'injection de gaz ayant une tête d'injection poreuse en graphite pour des bains de métaux en fusion non ferreux, procédé caractérisé en ce qu'immédiatement après l'injection, on balaie la lance avec un gaz inerte dans une boîte à inertie qui entoure les parties en graphite de la lance en formant un intervalle (6), jusqu'à ce que l'on soit passé en-dessous de la température d'allumage du graphite.

2. Procédé selon la revendication 1, caractérisé en ce qu'on balaie la lance avec de l'azote.

3. Boîte à inertie pour la mise en oeuvre du procédé selon l'une quelconque des revendications 1 et 2, caractérisée en ce qu'elle se compose de deux demi-coquilles (3, 4) qui sont adaptées à la forme des parties en graphite de la lance en formant un faible intervalle (6).

4. Boîte à inertie selon la revendication 3, caractérisée en ce que les demi-coquilles (3,4) sont articulées l'une à l'autre par une charnière (5) et sont susceptibles d'être verrouillées (13) l'une sur l'autre à l'état fermé.

5. Boîte à inertie selon l'une quelconque des revendications 3 et 4, caractérisée en ce qu'elle est montée sur un chariot porte-bouteilles (7) qui sert au transport de la bouteille de gaz comprimé (8) contenant le gaz d'injection.
